# FASCICULE DE BREVET EUROPEEN

(11) **EP 0 263 741 B1**
(45) Date de publication et mention de la délivrance du brevet: **03.04.1991**
(21) Numéro de dépôt: 87402145.4
(22) Date de dépôt: 25.09.1987
(51) Int. Cl.: D06F 37/26

(54) **Lave-linge à cuve en matière synthétique**
Waschmaschine mit einem Laugenbehälter aus Synthetikmaterial
Washing machine with a synthetic material tub

(30) Priorité: 26.09.1986 FR 8613479
(43) Date de publication de la demande: 13.04.1988
(73) Titulaire: CIAPEM, F-69007 - Lyon (FR)
(72) Inventeur: Grabarczyk, Henri, F-75008 Paris (FR)
(74) Mandataire: Phan, Chi Quy

(56) Documents cités:
- DE-U- 6 916 602
- FR-A- 1 282 292
- LU-A- 49 899

## Description

La présente invention concerne un lave-linge à cuve en matière synthétique.

Un lave-linge comprend habituellement une cuve qui reçoit un tambour à linge et supporte des systèmes de vidange de la cuve et d'entraînement de ce tambour en rotation. La cuve est souvent suspendue à la carrosserie du lave-linge par un ou plusieurs ressorts de traction et/ou des pieds élastiques amortisseurs. Ces ressorts de traction comprennent fréquemment des extrémités recourbées en crochets ou en boucles ouvertes d'attache, destinées à être accrochées dans des trous de suspension formés dans la cuve et dans la carrosserie, où ces crochets peuvent pivoter librement. Dans un lave-linge, l'espace libre qui sépare la cuve de la carrosserie est souvent faible, ce qui ne facilite pas une mise en place de ces ressorts dans la carrosserie lors d'une suspension de la cuve, lorsque ces ressorts se présentent dans des positions quelconques. En effet, il faut d'abord les mettre respectivement en position de montage et ensuite les accrocher dans les trous correspondants dans la carrosserie.

C'est le cas d'un lave-linge décrit dans le document DE-U-6 916 602 où une cuve est suspendue à une carrosserie par deux ressorts de traction dont les extrémités recourbées en crochets ou en boucles ouvertes sont accrochées respectivement dans des trous des oreilles de suspension de la cuve et de la carrosserie. Ces ressorts montés sur la cuve pivotent librement par leurs extrémités inférieures recourbées en crochets ou en boucles ouvertes, dans les trous des oreilles de suspension de cette cuve et n'ont pas de ce fait sur ces oreilles de suspension une position stable de montage qui facilite un engagement de leurs extrémités supérieures recourbées en crochets dans les trous de la carrosserie. Même une utilisation d'une pièce de calage à secteurs à épaisseurs différentes décrite dans ce document afin d'ajuster ou régler la position de la cuve vis-à-vis de la carrosserie pour obtenir un bon alignement de cette cuve avec l'ouverture de chargement, le problème d'une suspension facile de cette cuve dans cette carrosserie n'est pas résolu car cette pièce de calage qui est enfilée sur l'extrémité supérieure recourbée en crochet du ressort après l'engagement de ce ressort dans un trou de la carrosserie, puis orientée pour mettre un secteur à bonne épaisseur de calage sous l'extrémité en crochet du ressort, avant d'être insérée dans ce trou, ne participe pas à un maintien de ce ressort sur l'oreille de suspension, à une position stable qui facilite la suspension de la cuve.

Dans le document LU-A-49899 est également illustrée une cuve en matière synthétique munie d'oreilles de suspension non décrites en détail, destinées à son attachement par des moyens élastiques non précisés à la carrosserie de l'appareil.

La présente invention ayant pour but d'éviter ces inconvénients permet de réaliser un lave-linge à cuve en matière synthétique, suspendue dans une carrosserie par un ou plusieurs ressorts de traction à extrémités recourbées en crochets ou en boucles ouvertes d'attache dont le montage est aisément et rapidement effectué aussi bien manuellement que mécaniquement.

Selon l'invention, le lave-linge à cuve en matière synthétique pourvue d'oreilles destinées à un accrochage des ressorts de suspension dont les extrémités sont recourbées en crochets ou boucles ouvertes d'attache est caractérisé en ce que les oreilles de suspension comportent des alvéoles de réception des crochets des extrémités des ressorts de suspension qui comprennent dans leur partie supérieure, un trou de suspension ayant une dimension supérieure à la section transversale des branches et coude du crochet de ces extrémités des ressorts de suspension et dans leur partie inférieure d'une part une fente de maintien ayant une dimension au moins égale à la section transversale des branches et coude du crochet de ces extrémités des ressorts, prolongeant radialement le trou de suspension vers le bas, et formant avec ce trou un passage d'une hauteur au moins égale à la hauteur de la branche courte à extrémité libre du crochet de ces extrémités des ressorts et d'autre part un appendice de maintien du crochet de ces extrémités des ressorts prolongeant latéralement la fente de maintien par une rainure ouverte vers le haut et un ergot de serrage élastique formé sur une des parois latérales de l'appendice et en saillie dans cette rainure ouverte et muni d'un bossage de retenue.

Pour mieux faire comprendre l'invention on en décrit ci-après un certain nombre d'exemples de réalisation, illustrés par des dessins ci-annexés dont

- la figure 1 représente une vue éclatée partielle, schématique, en perspective d'un lave-linge réalisé selon l'invention, montrant une carrosserie dont les parois frontales et supérieures sont enlevées, et une cuve en matière synthétique destinée à être introduite dans la carrosserie par le haut et suspendue dans celle-ci au moyen de quatre ressorts de traction ;

- la figure 2 représente à une autre échelle, une vue éclatée d'une partie d'une oreille de suspension de la cuve du lave-linge de la figure 1 et une extrémité recourbée en crochet d'un ressort de traction, montrant une alvéole de réception de cette extrémité du ressort, formée dans cette oreille de suspension de la cuve ;

- la figure 3 représente à une autre échelle, une vue de dessus de la partie de l'oreille de suspension de la cuve illustrée dans la figure 2 ;

- la figure 4 représente à une autre échelle, une vue en coupe suivant IV-IV de la partie de l'oreille de suspension de la figure 3 montrant une partie du crochet du ressort maintenue dans cette partie de l'oreille ;

- la figure 5 représente à une autre échelle une première variante de réalisation de l'oreille de suspension de la figure 3, et

- la figure 6 représente à une autre échelle, une deuxième variante de réalisation de l'oreille de suspension de la figure 3.

Un lave-linge 1 réalisé selon l'invention, partiellement et schématiquement illustré dans la figure 1 comprend une carrosserie 2 dont la paroi frontale et la paroi de dessus sont enlevées et ne sont pas représentées, et une cuve 3 en matière synthétique destinée à être introduite dans la carrosserie 2 et suspendue dans celle-ci au moyen de quatre ressorts de traction, deux ressorts frontaux de suspension 4 et deux ressorts arrière de suspension 5. Les ressorts de traction 4 et 5 ont des extrémités recourbées en crochets ou en boucles ouvertes d'attache 6. Les extrémités inférieures recourbées des ressorts de suspension frontaux 4 sont accrochées dans des alvéoles 7 des oreilles de suspension frontales 8 de la cuve 3, et les extrémités supérieures recourbées de ces ressorts frontaux 4 sont engagées dans des trous 9 des languettes frontales saillantes 10 de la carrosserie 2. Les extrémités inférieures recourbées des ressorts de suspension arrière 5 sont accrochées dans des alvéoles 11 des oreilles de suspension arrière 12 de la cuve 3 et les extrémités supérieures recourbées de ces ressorts arrière sont montées dans des trous 13 des languettes latérales arrière 14 de la carrosserie 2. Les oreilles de suspension frontales 8 et arrière 12 sont formées soit sur le corps de la cuve 3 soit sur les bords d'un couvercle 15 de cette cuve 3.

Selon une caractéristique importante, dans le lave-linge 1, la cuve 3 comprend des oreilles de suspension 8 et 12 pourvues respectivement d'alvéoles 7, 11 qui remplissent dans une mise en place de la cuve 3 dans la carrosserie 2, deux fonctions: une fonction de maintien des ressorts de suspension 4 et 5 en position prête de montage et une fonction de suspension de la cuve 3 avec liberté d'oscillations, aux extrémités recourbées en crochets ou en boucles ouvertes d'attache 6 de ces ressorts de suspension 4 et 5.

Dans l'exemple illustré aux figures 1 à 4, dans le lave-linge 1, les ressorts de suspension 4 et 5 ont des extrémités recourbées en crochets 6 d'une manière identique, et les oreilles de suspension 8 et 12 de la cuve comprennent des alvéoles 7 et 11 ayant une structure également identique pour recevoir ces extrémités identiques de ces ressorts. Cependant ces alvéoles 7 et 11 ont des orientations qui sont déterminées respectivement par celles de ces ressorts au moment de leur montage dans la carrosserie 2 lors d'une suspension de la cuve 3. En effet lors de leur montage, les ressorts de suspension 5 doivent être verticalement disposés et les alvéoles 11 des oreilles de suspension 12 ont alors une orientation verticale tandis que les ressorts de suspension 4 doivent avoir une position inclinée prédéterminée vis-à-vis de la verticale (figure 1) les alvéoles 7 des oreilles de suspension 8 ont alors une orientation également inclinée dans la même direction que celle de ces ressorts vis-à-vis de la verticale.

Pour simplifier la description, une extrémité d'un ressort de suspension 5 et une oreille de suspension 12 de la cuve 3 réalisée en matière synthétique destinée à recevoir cette extrémité de ce ressort de suspension 5 sont schématiquement illustrées dans les figures 2 à 4 et décrites seules ci-après.

Dans l'exemple illustré, l'extrémité du ressort de suspension 5 est recourbée en un crochet plat 6 dont les deux branches de longueurs inégales, une branche courte à extrémité libre 16 et une branche longue 17 attaché au ressort, se trouvent dans un même plan et sont reliées entre elles par une partie recourbée ou coude 18. L'oreille de suspension 12 de la cuve 3 est constituée par une languette à faces sensiblement parallèles 20, 21 sur laquelle est formée une alvéolle 11. L'alvéole 11 comprend dans sa partie supérieure un trou de suspension 22 ayant une dimension supérieure à la section transversale des branches 16, 17 et coude 18 du crochet 6 du ressort 5, et formé transversalement dans cette oreille, et dans sa partie inférieure d'une part une fente de maintien 23 ayant une dimension au moins égale ou légèrement supérieure à la section transversale des branches 16, 17 et coude 18 du crochet 6 du ressort 5, prolongeant radialement le trou 22 vers le bas, et formant avec ce trou un passage d'une hauteur au moins égale à la hauteur de la bra nche courte à extrémité libre 16 du crochet 6 du ressort 5, et d'autre part un appendice de maintien 24 perpendiculaire à l'oreille de suspension, prolongeant latéralement la fente de maintien 23 et ses parois respectivement par une rainure ouverte vers le haut 25 et par des parois 27, 28, 29 de cette rainure, et un ergot de serrage élastique 30 formé, sur une 27 des parois latérales de cet appendice 24 et en saillie dans la rainure ouverte 25 de celui-ci, et muni d'un bossage de retenue 31. Lors d'un engagement du crochet 6 du ressort de suspension 5 dans l'alvéole 11 de l'oreille de suspension 12, la branche courte à extrémité libre 16 de ce crochet 6 traverse l'ensemble "trou 22 et fente 23", entre dans la rainure ouverte 25 de l'appendice 24, franchit le bossage de retenue 31 au moment où une majeure partie de la branche longue 17 du crochet 6 est également entrée dans l'alvéole 11 (figure 4), et y reste coïncée par l'ergot de serrage 30 de manière que le crochet 6 et par conséquent le ressort de suspension 5 soit fermement maintenu en position. Etant donné que dans les alvéoles 11 des oreilles de suspension 12, la fente 23 et la rainure 25 de leur appendice 24 prolongent verticalement le trou de suspension 22, les ressorts de suspension 5 dont les crochets 6 sont engagés dans ces alvéoles à travers ces trous 22, fente 23 et rainure 25, sont maintenus en position verticale. Dans les alvéoles 7 des oreilles de suspension 8, la fente 23 et la rainure de leur appendice 24 prolongent obliquement le trou 22, les ressorts de suspension 4 dont les crochets 6 sont engagés dans ces alvéroles 7, sont maintenus en position inclinée.

Selon l'invention, dans une opération de suspension de la cuve 3 dans la carrosserie 2 (figure 1), d'abord les ressorts de suspension 4 et 5 sont montés par leurs extrémités inférieures sur la cuve 3, ensuite l'ensemble "cuve 3 et ressorts 4, 5" est introduit par le haut du lave-linge dans la carrosserie 2, à travers l'espace occupé par la paroi supérieure de ce lave-linge 1, jusqu'à ce que les extrémités supérieures des ressorts de suspension 4 et 5 soient au niveau des trous 9 et 13 des languettes 10 et 14 de la carrosserie 2 dans lesquelles ces extrémités doivent être accrochées, puis les crochets constituant les extrémités supérieures de ces ressorts 4 et 5 sont engagés dans ces trous 9 et 13, et enfin la cuve 3 est relachée et sous l'effet de son poids qui est supérieur à la force de serrage des ergots 30 des alvéoles 7 et 11 sur les crochets 6 de ces ressorts de suspension, les crochets 6 se dégagent de ces ergots de serrage 30, quittent les rainures 25 de l'appendice 24 et les fentes 23 et entrent dans les trous de suspension 22 où les parties recourbées ou coudées 18 de ces crochets représentées en traits discontinus dans la figure 4 sont arrêtées par les parois de ces derniers trous 22. La cuve 3 est alors suspendue aux crochets 6 des extrémités inférieures de ces ressorts 4 et 5 tandis que les crochets des extrémités supérieures de ces ressorts sont retenues par les languettes 14 de la carrosserie 2. Au niveau des trous de suspension 22, ni les branches courtes 16 ni les branches longues 17 des crochets 6 de ces ressorts 4 et 5 ne sont immobilisées par les alvéoles 7 et 11, et les oreilles de suspension 8 et 12 peuvent osciller librement dans les crochets 6 des ressorts 4 et 5 ou inversement ces crochets 6 peuvent osciller librement dans les trous 22 de ces alvéoles 7 et 11.

Dans une opération de suspension de la cuve 3, si les ressorts 4 et 5 ne sont pas maintenus en position de montage par les alvéoles 7 et 11, ces ressorts se présentent dans des positions quelconques autour des trous des oreilles de suspension de la cuve comme ceux habituellement retrouvés dans des lave-linge connus, et lors d'une mise en place des extrémités supérieures de ces ressorts 4 et 5 dans les trous 9 et 13 des languettes 10 et 14 de la carrosserie 2, il faut les chercher un à un dans l'espace exigü séparant la cuve 3 de la carrosserie 2, les mettre en bonne position de montage avant de pouvoir les accrocher dans ces trous 9 et 13 de ces languettes 10 et 14. L'opération de suspension de la cuve 3 devient ainsi délicate et longue et ne peut être excutée que manuellement. Quand les ressorts 4 et 5 sont préablement maintenus en bonne position de montage par les alvéoles 7 et 11, les extrémités supérieures de ces ressorts 4 et 5 peuvent alors se trouver toutes en vis-à-vis des trous respectifs 9 et 13 lorsque la cuve 3 introduite dans la carrosserie 2 se trouve à un niveau prédéterminé et la mise en place de ces ressorts qui consiste simplement à engager leurs crochets 6 dans ces trous, peut être facilement exécutée mécaniquement et simultanément, ce qui raccourcie d'une manière appréciable le temps exigé pour cette opération de suspension de la cuve 3.

Par ailleurs, une mise en place des extrémités inférieures des ressorts 4 et 5 dans les alvéoles 7 et 11 des oreilles de suspension 8 et 12 de la cuve 3 qui consiste simplement à glisser les crochets 6 de ces ressorts 4 et 5 dans les alvéoles 11 à travers les trous 22-fentes 23 et rainures 25 jusqu'à leur blocage par les ergots de serrage élastique 30, peut également être exécuté mécaniquement et simultanément. Cet avantage permet de réduire encore le temps de mise en place de la cuve 3 dans la carrosserie 2.

Selon une première variante de réalisation représentée à la figure 5, dans les alvéoles 11 des oreilles de suspension 8 et 12, les appendices 24 formés sur l'une 20 de leurs faces sont prolongés à travers les fentes 23 sur leur autre face 21 par des appendices complémentaires 33 qui sont munis d'une rainure ouverte en bout et en haut 34. Ces appendices complémentaires 33 augmentent dans ces alvéoles 11 par les parois de leurs rainures 34, les surfaces d'immobilisation ou de maintien des crochets 6 des ressorts 4 et 5 engagés dans ces alvéoles.

Selon une deuxième variante de réalisation illustrée dans la figure 6, dans chacune des alvéoles 11 des oreilles de suspension 8 et 12, l'ergot de serrage élastique simple 30 est remplacé par deux ergots de serrage élastique 35, 36 symétriques à l'axe de la rainure ouverte 25 de l'appendice 24 de cette alvéole 11. Ces ergots de serrage symétriques renforcent le maintien des crochets 6 des ressorts 4 et 5 dans les alvéoles 7 et 11 des oreilles de suspension 8, 12 de la cuve 3.

Une encoche 38 est de préférence formée dans la partie des parois de la rainure ouverte 25 qui sépare ces deux ergots de serrage symétriques 35, 36 pour augmenter l'élasticité de ces ergots.

Les parois des oreilles 12 et celles 27, 28 des rainures 25 peuvent être évidées d'une manière connue pour faciliter le moulage et en particulier le refroidissement des lames du moule réalisant les rainures 25. Ces évidements ne doivent pas gêner ou empêcher une mise en place des ressorts de suspension 4 et 5.

## Revendications

1. Lave-linge à cuve en matière synthétique pourvue d'oreilles destinées à un accrochage des ressorts de suspension (4, 5) dont les extrémités sont recourbées en crochets ou boucles ouvertes d'attache, caractérisé en ce que les oreilles de suspension (8, 12) comportent des alvéoles de réception des crochets des extrémités des ressorts de suspension (7, 11) qui comprennent dans leur partie supérieure, un trou de suspension (22) ayant une dimension supérieure à la section transversale des branches (16, 17) et coude (18) du crochet (6) de ces extrémités des ressorts de suspension (4, 5) et dans leur partie inférieure d'une part une fente de maintien (23) ayant une dimension au moins égale à la section transversale des branches (16, 17) et coude (18) du crochet (16) de ces extrémités des ressorts (4, 5), prolongeant radialement le trou de suspension (22) vers le bas, et formant avec ce trou un passage d'une hauteur au moins égale à la hauteur de la branche courte à extrémité libre (16) du crochet (6) de ces extrémités des ressorts (4, 5) et d'autre part un appendice de maintien du crochet de ces extrémités des ressorts (24) prolongeant latéralement la fente de maintien (23) par une rainure ouverte vers le haut (25) et un ergot de serrage élastique (30) formé sur une (27) des parois latérales de l'appendice (24) et en saillie dans cette rainure ouverte (25) et muni d'un bossage de retenue (31).

2. Lave-linge selon la revendication 1, caractérisé en ce que dans les oreilles de suspension (8, 12) de la cuve (3), les alvéoles (11) ont des orientations déterminées respectivement par les positions des ressorts de suspension (4, 5) au moment de leur montage dans la carrosserie (2) du lave-linge.

3. Lave-linge selon la revendication 1, caractérisé en ce que dans les oreilles de suspension (8, 12) de la cuve (3), les alvéoles (11) comprennent des appendices (24) qui formés sur l'une (20) des faces de ces oreilles (8, 12) sont prolongés à travers les fentes de maintien (23) sur l'autre face (21) de ces oreilles (8, 12) par des appendices complémentaires (33) qui sont munis d'une rainure ouverte vers le haut et en bout (34).

4. Lave-linge selon l'une des revendications 1 et 3, caractérisé en ce que dans les oreilles de suspension (8, 12) de la cuve (3) chacune des alvéoles (11) comprend deux ergots de serrage élastlques (35, 36) symétriques à l'axe de la rainure ouverte (25) de l'appendice (24) de cette alvéole (11).

5. Lave-linge selon la revendication 4, caractérisé en ce que dans chacune des alvéoles (11) des oreilles de suspension (8, 12) de la cuve (3) une encoche (38) est formée dans la partie des parois de la rainure ouverte (25) de l'appendice (24) qui sépare les deux ergots de serrage symétriques (35, 36).

## Claims

1. A washing machine having a tub made of synthetic material and supplied with straps intended to allow the hooking of the suspension springs (4, 5) whose ends are incurved to constitute hooks or open hooking loops, characterized in that the suspension straps (8, 12) comprise cavities for receiving the hooks at the ends of the suspension springs (7, 11) , the cavities comprising in their upper part a suspension hole (22) whose size exceeds that of the cross-section of the branches (16, 17) and of the elbow of the hook (6) at said ends of the suspension springs (4, 5) , and in their lower part firstly a holding slot (23) whose size is at least equal to the crosssection of the branches (16, 17) and of the elbow (18) of the hook (6) at said ends of the springs (4, 5), the slot extending the suspension hole (22) downwards and defining in combination with this hole a passageway whose height is at least equal to the height of the short branch at the free end (16) of the hook (6) of these ends of the springs (4, 5), and secondly an appendix (24) for maintaining the hook at the ends of the springs, said appendix extending laterally the holding slot (23) by a groove (25) which is open at the upper aide; and a resilient stop pin (30) made up on one of the lateral walls (27) of the extension (24) and protruding into the open groove (25) and supplied with a retaining stud (3).

2. A washing machine according to claim 1, characterized in that in the suspension straps (8, 12) of the tub (3) , the cavities (11) are oriented in accordance with the respective positions of the suspension springs (4, 5) at the moment of their assembly in the chassis (2) of the washing machine.

3. A washing machine according to claim 1, characterized in that in the suspension straps (8, 12) of the tub (3) , the cavities (11) include appendices (24) which are defined on one of the faces (20) of these straps (8, 12) and project through the holding slots (23) onto the other face (21) of these straps (8, 12) by means of complemetary appendices (33) supplied with a groove (34) which is open at the upper side and at its end.

4. A washing machine according to one of claims 1 and 3, characterized in that in the suspension straps (8, 12) of the tub (3) each cavity (11) comprises two resilient stop pins (35, 36) which are symmetrically disposed with respect to the axis of the open groove (25) of the appendix (24) of this cavity (11).

5. A washing machine according to claim 4, characterized in that in each cavity (11) of the suspension straps (8, 12) of the tub (3) , a notch (38) is formed in that part of the walls of the open groove (25) of the appendix (24) which separates the two symmetric stop pins (35, 36).

## Patentansprüche

1. Waschmaschine mit einem Kunststoffbottich, der Laschen zum Einhängen der Aufhängefedern (4, 5) besitzt, deren Enden in Form von Haken oder offenen Schleifen gebogen sind, dadurch gekennzeichnet, daß die Aufhängelaschen (8, 12) Hohlräume zur Aufnahme der Endhaken der Aufhängefedern (7, 11) besitzen, die in ihrem oberen Teil ein Aufhängeloch (22) mit Abmessungen größer als der Querschnitt der Flügel (16, 17) und des Knicks (18) des Hakens (6) an diesen Enden der Aufhängefedern (4, 5) und in ihrem unteren Teil einerseits einen Halteschlitz (23) mit Abmessungen mindestens gleich dem Querschnitt der Flügel (16, 17) und des Knicks (18) des Hakens (6) dieser Federenden (4, 5) besitzen, wobei der Halteschlitz radial das Aufhängeloch (22) nach unten verlängert und mit diesem Loch einen Durchlaß einer Höhe von mindestens gleich der Höhe des kurzen Flügels mit freiem Ende (16) des Hakens (6) an diesen Enden der Federn (4, 5) bildet, und andererseits einen Ansatz (24) zum Halten des Hakens dieser Federenden, der seitlich den Halteschlitz (23) in Form einer nach oben offenen Rinne (25) verlängert, und einen elastischen Spannsporn (30), der an einer der Seitenwände (27) des Ansatzes (24) ausgebildet ist und in die offene Rinne (25) hineinragt, sowie eine Haltebeule (31) besitzt.

2. Waschmaschine nach Anspruch 1, dadurch gekennzeichnet, daß in den Aufhängelaschen (8, 12) des Bottichs (3) die Hohlräume (11) Ausrichtungen besitzen, die durch die Lage der jeweiligen Aufhängefedern (4, 5) im Augenblick ihrer Montage im Chassis (2) der Waschmaschine bestimmt sind.

3. Waschmaschine nach Anspruch 1, dadurch gekennzeichnet, daß in den Aufhängelaschen (8, 12) des Bottichs (3) die Hohlräume (11) Ansätze (24) aufweisen, die an einer der Seiten (20) dieser Laschen (8, 12) ausgebildet sind und durch die Halteschlitze (23) auf die andere Seite (21) dieser Laschen (8, 12) in Form komplementärer Ansätze (33) verlängert sind, die eine nach oben und am Ende offene Rinne (34) besitzen.

4. Waschmaschine nach einem der Ansprüche 1 bis 3, dadurch gekennzeichnet, daß in den Aufhängelaschen (8, 12) des Bottichs (3) jeder Hohlraum (11) zwei elastische Spannsporne (35, 36) besitzt, die symmetrisch zur Achse der offenen Rinne (25) des Ansatzes (24) dieses Hohlraums (11) verlaufen.

5. Waschmaschine nach Anspruch 4, dadurch gekennzeichnet, daß in jedem Hohlraum (11) der Aufhängelaschen (8, 12) des Bottichs (3) eine Nut (38) in dem Teil der Wände der offenen Rinne (25) des Ansatzes (24) ausgebildet ist, der die beiden symmetrischen Spannsporne (35, 36) voneinander trennt.
